# EUROPÄISCHE PATENTSCHRIFT

(11) **EP 0 772 986 B1**
(45) Veröffentlichungstag und Bekanntmachung des Hinweises auf die Patenterteilung: **20.06.2001**
(21) Anmeldenummer: 96118018.9
(22) Anmeldetag: 10.11.1996
(51) Int. Cl.: A47C 3/025, A47C 3/02

(54) **Stuhl**
Chair
Chaise

(30) Priorität: 11.11.1995 DE 19542132
(43) Veröffentlichungstag der Anmeldung: 14.05.1997
(73) Patentinhaber: Martin Stoll GmbH, D-79761 Waldshut-Tiengen (DE)
(72) Erfinder: Stoll, Martin, 79761 Tiengen (DE)
(74) Vertreter: Hoeger, Stellrecht & Partner

(56) Entgegenhaltungen:
- GB-A- 363 438
- US-A- 3 070 342
- US-A- 4 536 029

## Beschreibung

Die Erfindung betrifft einen Stuhl mit einem Gestell, an dem ein eine Rückenlehne haltendes Sitzelement mittels einer Schwenkvorrichtung horizontal und quer zu seiner Längsachse verschwenkbar gehalten ist, wobei die Schwenkvorrichtung ein Gelenk mit zwei einander zugewandten, jeweils an einem ersten Anlenkpunkt am Gestell und an einem zweiten Anlenkpunkt am Sitzelement gehaltenen Schwenkarmen umfaßt, sowie ein das Schwenkelement beim Schwenken mit einer elastischen Rückstellkraft beaufschlagendes Federelement.

Stühle mit einem schwenkbar gehaltenen Sitzelement ermöglichen zur Entspannung des Sitzenden eine Neigungs- oder Schwenkbewegung des Sitzelements und der daran gehaltenen Rückenlehne, indem der Sitzende sein Gewicht nach hinten verlagert. Um zu vermeiden, daß sich die Vorderkante des Sitzelements beim Schwenken stark anhebt, ist es bekannt, die Schwenkachse in den vorderen Bereich des Sitz-elements zu verlagern. Dies hat allerdings zur Folge, daß der Schwerpunkt des Sitzenden und die Schwenkachse des Stuhls gegeneinander versetzt sind. Damit sich das Sitzelement nicht bereits beim aufrechten Sitzen nach hinten neigt, sondern erst dann, wenn der Sitzende sein Gewicht in Richtung auf die Rückenlehne verlagert, wird üblicherweise das Gewicht des Sitzenden durch eine vorgespannte Feder ausgeglichen. Ein Gewichtsausgleich ist allerdings nur dann möglich, wenn die Vorspannung dem Gewicht des Sitzenden angepaßt ist. Eine mangelhafte Anpassung der Vorspannung der Feder hat zur Folge, daß sich entweder selbst beim aufrechten Sitzen das Sitzelement nach hinten neigt, oder aber, daß eine Schwenkbewegung erst dann erfolgt, wenn unter Aufwendung einer gewissen Kraft die Vorspannung überwunden wird.

Aus der US-A-3,070,342 ist ein Stuhl bekannt, bei dem das Sitzelement mittels einer Schwenkvorrichtung schwenkbar am Gestell gehalten ist, wobei die Schwenkvorrichtung ein Gelenk mit zwei einander zugewandten Schwenkarmen umfaßt, die jeweils an einem ersten Anlenkpunkt am Gestell und an einem zweiten Anlenkpunkt am Sitzelement gehalten sind. Das Gelenk umfaßt außerdem das Sitzelement beim Schwenken mit einer elastischen Rückstellkraft beaufschlagende Federelemente in Form von in der Grundstellung des Sitzelements vorgespannten Schraubenfedern. An jeder Stuhlseite sind jeweils zwei Federn angeordnet. Wird das Sitzelement aus seiner Grundstellung verschwenkt, so wird bei jeweils einer der beiden Federn die Spannung erhöht, während die jeweils andere Schraubenfeder entspannt wird. Die beiden Federn des Gelenks wirken somit gegeneinander. Dies hat in der Grundstellung des Sitzelements ein labiles Gleichgewicht zur Folge und bewirkt insgesamt eine unbefriedigende Stabilität der Konstruktion.

Ausgehend von dem aus der US-A-3,070,342 bekannten Stand der Technik ist es Aufgabe der Erfindung, einen Stuhl der gattungsgemäßen Art derart weiterzubilden, daß er eine verbesserte Stabilität aufweist.

Diese Aufgabe wird bei einem Stuhl der eingangs beschriebenen Art erfindungsgemäß dadurch gelöst, daß das Federelement als in einer Grundstellung des Sitzelements keine Vorspannung aufweisende Torsionsfeder ausgebildet ist.

Die schwenkbare Halterung des Sitzelements am Gestell erfolgt bei der erfindungsgemäßen Konstruktion mit Hilfe der beiden Schwenkarme, die jeweils am Gestell und am Sitzelement angelenkt und einander zugewandt sind. Bei aufrechter Haltung wirkt das Gewicht des Sitzenden gleichmäßig auf beide Schwenkarme, und da die beiden Schwenkarme einander zugewandt sind, wird das bezüglich des ersten Anlenkpunkts des einen Schwenkarmes hervorgerufene Drehmoment durch das entsprechende Drehmoment des anderen Schwenkarms ausgeglichen. Beim aufrechten Sitzen wirkt der Schwerpunkt des Sitzenden unabhängig von dessen Gewicht zwischen den Anlenkpunkten der Schwenkarme, so daß keine Neigungsbewegung des Sitzelements erfolgt. Verlagert allerdings der Sitzende sein Gewicht in Richtung auf die Rückenlehne, so werden dadurch die beiden Schwenkarme ungleichmäßig belastet, indem das auf den ersten Anlenkpunkt des der Rückenlehne benachbarten Schwenkarms wirkende Drehmoment nicht mehr vollständig durch das Drehmoment des entsprechenden anderen Schwenkarms ausgeglichen wird, so daß sich das Sitzelement aus der beim aufrechten Sitzen eingenommenen Grundstellung nach hinten neigt. Bei unsymmetrischer Belastung der beiden Schwenkarme erfolgt die Neigungsbewegung unabhängig vom Gewicht des Sitzenden, wobei erst bei der Neigungsbewegung vom Federelement eine elastische Rückstellkraft ausgeübt wird. Eine Vorspannung des Federelements in der Grundstellung ist nicht erforderlich. Unabhängig vom Gewicht des Sitzenden erfolgt somit erst dann eine Neigungsbewegung des Sitzelements, wenn der Sitzende sein Gewicht nach hinten verlagert.

Entsprechend bewirkt eine Verlagerung des Gewichts des Sitzenden in Richtung auf die Vorderkante des Stuhls eine Neigungsbewegung des Sitzelements nach vorne.

Die Ausgestaltung einer Schwenkvorrichtung mit einer in der Grundstellung des Sitzelements keine Vorspannung aufweisenden Torsionsfeder hat den Vorteil, daß von der Torsionsfeder nur dann eine Kraft auf das Sitzelement ausgeübt wird, wenn dieses verschwenkt wird, wobei es unbeachtlich ist, ob das Sitzelement nach vorne oder nach hinten verschwenkt wird. In beiden Fällen wird von der Torsionsfeder eine elastische Rückstellkraft ausgeübt, während in der Grundstellung keine Belastung durch die Torsionsfeder erfolgt. Die Stuhlkonstruktion muß somit nicht durch sich gegenseitig aufhebende Federkräfte in der Grundstellung gehalten werden. Ein labiles Gleichgewicht des Sitzelements in der Grundstellung wird dadurch vermieden.

Günstig ist es, die Anlenkpunkte des Gestells etwa trapezförmig anzuordnen, wobei die zweiten Anlenkpunkte ungefähr auf einer Parallelen zur Verbindungslinie der ersten Anlenkpunkte positioniert sind. Die Schwenkarme, die jeweils einen ersten Anlenkpunkt am Gestell mit einem zweiten Anlenkpunkt am Sitzelement verbinden, bilden somit die Schrägseiten des Trapezes, während die Verbindungslinien der beiden ersten Anlenkpunkte und der beiden zweiten Anlenkpunkte im wesentlichen parallel zueinander ausgerichtet sind. Dies ergibt eine konstruktiv besonders einfache und kostengünstig herstellbare Ausgestaltung.

Bei einer vorteilhaften Ausführungsform der Erfindung ist vorgesehen, daß die Anlenkpunkte ein spiegelsymmetrisches Trapez bilden. Die Länge der beiden Schwenkarme stimmt somit überein. Sofern der Sitzende auf beide Schwenkarme eine gleich große Kraft ausübt, werden die jeweils auf den ersten Anlenkpunkt der Schwenkarme ausgeübten Drehmomente gegenseitig ausgeglichen, so daß keine Neigungsbewegung des Sitzelements erfolgt. Eine Verlagerung des Gewichts nach hinten bewirkt bei einer symmetrischen Anordnung der Anlenkpunkte ebenso eine Neigungsbewegung des Sitzelements wie eine entsprechende Verlagerung des Gewichts nach vorne.

Soll eine Neigungsbewegung des Sitzelements bevorzugt in einer Richtung erfolgen, so ist es vorteilhaft, wenn die Anlenkpunkte des Gestells ein unsymmetrisches Trapez ausbilden. In diesem Fall stimmt die Länge der beiden Schwenkarme nicht überein, so daß bei gleichmäßiger Belastung der beiden Schwenkarme die entsprechenden Drehmomente nicht ausgeglichen werden sondern eine Neigungsbewegung des Sitzelements erfolgt. Soll eine solche verhindert werden, so müssen dazu die beiden Schwenkarme ungleichmäßig belastet werden.

Soll eine Neigungsbewegung des Sitzelements bevorzugt nach hinten erfolgen, so ist es günstig, wenn der Abstand der Anlenkpunkte des der Rückenlehne benachbarten Schwenkarms größer ist als der Abstand der Anlenkpunkte des einer Vorderkante des Stuhls benachbarten Schwenkarms. Bei gleichmäßiger Belastung der beiden Schwenkarme bewirkt somit das Drehmoment des der Rückenlehne benachbarten Schwenkarms eine Neigungsbewegung. Ein aufrechtes Sitzen ist ebenfalls möglich, dazu muß der Sitzende sein Gewicht bewußt nach vorne verlagern und somit den kürzeren Schwenkarm mit einer größeren Kraft beaufschlagen als den längeren. Durch Wahl der relativen Länge der beiden Schwenkarme ist es somit möglich, die bevorzugte Neigungsbewegung des Sitzelements festzulegen.

Bei einer vorteilhaften Ausführungsform der Erfindung ist vorgesehen, daß das Federelement unmittelbar auf einen Schwenkarm einwirkt. In diesem Fall dient der Schwenkarm nicht nur dazu, das Sitzelement am Gestell zu halten, sondern er überträgt auch die vom Federelement ausgeübte elastische Rückstellkraft auf das Sitzelement.

Von Vorteil ist es, jedem Schwenkarm ein Federelement zuzuordnen, da dadurch die von den Federelementen hervorgerufene elastische Rückstellkraft gleichmäßig über die Schwenkarme auf das Sitzelement übertragen wird.

Das als Torsionsfeder ausgebildete Federelement kann zur Erzielung einer besonders platzsparenden Anordnung beispielsweise an der Unterseite des Sitzelements positioniert sein.

Zusätzliche Mittel zur Halterung des Federelements am Schwenkarm lassen sich dadurch vermeiden, daß das Federelement einstückig mit dem Schwenkarm verbunden ist. Dies hat außerdem zur Folge, daß es bei der Übertragung der vom Federelement auf den Schwenkarm ausgeübten elastischen Rückstellkraft nicht zu Reibungsverlusten kommt.

Bei einer besonders bevorzugten Ausführungsform der Erfindung ist vorgesehen, daß das Gelenk einstückig ausgebildet ist in Form eines am Sitzelement gehaltenen U-förmigen Bügels, dessen beide Schenkel als Torsionsfedern ausgestaltet sind, an die sich nach außen abstehend jeweils ein Schwenkarm anschließt, dessen freies Ende parallel zu den Schenkeln ausgerichtet ist und einen in eine korrespondierende Bohrung des Gestells eintauchenden Schwenkzapfen ausbildet. Das Gelenk kann beispielsweise aus einem Rundstab aus Federstahl gebildet sein, der lediglich entsprechend gebogen und beispielsweise an der Unterseite des Sitzelements festgelegt werden muß. Eine derartige Ausführungsform ist somit besonders kostengünstig herstellbar.

Die nachfolgende Beschreibung einer bevorzugten Ausführungsform der Erfindung dient im Zusammenhang mit der Zeichnung der näheren Erläuterung.

Es zeigen:
- Figur 1:: eine perspektivische Ansicht eines Stuhls gemäß der vorliegenden Erfindung;
- Figur 2:: eine Schnittansicht längs der Linie 2-2 in Figur 1;
- Figur 3:: eine Unteransicht des in Figur 1 dargestellten Stuhls;
- Figur 4:: eine vergrößerte Schnittansicht gemäß Figur 2 im Bereich der Schwenkvorrichtung mit im wesentlichen horizontal ausgerichtetem Sitzelement und
- Figur 5:: eine vergrößerte Schnittansicht gemäß Figur 2 im Bereich der Schwenkvorrichtung mit nach hinten geneigtem Sitzelement.

In der Zeichnung ist ein Stuhl 10 dargestellt, der ein ungefähr horizontal ausgerichtetes Sitzelement 12 umfaßt, das in seinem der Vorderkante 13 des Stuhls gegenüberliegenden, rückwärtigen Bereich nach oben abgebogen ist und einstückig übergeht in eine Rückenlehne 14 und auf dessen Oberseite 15 ein Sitzkissen 16 angeordnet ist, sowie ein Gestell 18 mit einem rechteckförmigen Rahmen 19 und senkrecht nach unten abstehenden Stuhlbeinen 20. Der Rahmen 19 wird gebildet von jeweils parallel zueinander angeordneten Längsholmen 21 und Querholmen 22.

Zwischen Sitzelement 12 und Gestell 18 ist eine Schwenkvorrichtung 24 angeordnet, mittels derer das Sitzelement 12 horizontal und quer zu seiner Längsachse, d.h. parallel zur Vorderkante 13 des Stuhls, schwenkbar gehalten ist. Die Schwenkvorrichtung 24 wird gebildet durch zwei identische, spiegelbildlich zueinander an der der Oberseite 15 gegenüberliegenden Unterseite 17 des Sitzelements 12 fixierten Gelenken 25 und 26. Diese umfassen jeweils einen U-förmigen Bügel 27, dessen beide parallel zueinander und quer zur Längsrichtung des Stuhls ausgerichtete Schenkel 28 und 29 als Torsionsfedern ausgebildet sind, an die sich, nach außen und schräg nach unten in Richtung auf den Rahmen 19 des Gestells 18 abstehend, jeweils ein Schwenkarm 30 bzw. 31 anschließt, dessen freies Ende parallel zu den Schenkeln 28, 29 ausgerichtet ist und einen Schwenkzapfen 32 bzw. 33 bildet. Die beiden Schenkel 28 und 29 des U-förmigen Bügels 27 sind über eine parallel zur Längsrichtung des Stuhls ausgerichtete Längsstrebe 34 einstückig miteinander verbunden. Dies hat den Vorteil, daß die Schenkel 28 und 29, die jeweils eine Torsionsfeder ausbilden, lediglich unverschieblich, nicht aber drehfest an der Unterseite 17 des Sitzelements 12 gehalten werden müssen, die erforderliche Drehsicherung erfolgt durch die Längsstrebe 34. Die unverschiebliche Halterung der Schenkel 28 und 29 an der Unterseite 17 erfolgt mit Hilfe von jeweils zwei Haltelaschen 35. Die Gelenke 25 und 26 sind aus Federstahl hergestellt.

Die Schwenkzapfen 32 und 33 tauchen in korrespondierende Sacklochbohrungen ein, die an den einander zugewandten Innenseiten der beiden Längsholmen 21 angeordnet und in der Zeichnung nicht dargestellt sind. Die Schwenkzapfen 32 und 33 bilden somit jeweils einen ersten Anlenkpunkt 36 bzw. 37 zur schwenkbaren Halterung der Schwenkarme 30 und 31 am Gestell 18. Die zweiten Anlenkpunkte der Schwenkarme 30 und 31 bilden die Übergangsbereiche 38 und 39 zwischen den Schwenkarmen 30, 31 und den sich daran anschließenden, als Torsionsfedern ausgestalteten Schenkeln 28 bzw. 29. Wie aus Figur 4 deutlich wird, bilden die Anlenkpunkte bei im wesentlichen horizontal ausgerichtetem Sitzelement 12 ungefähr ein Trapez, wobei die Verbindungslinie der ersten Anlenkpunkte 36 und 37 im wesentlichen parallel zur Verbindungslinie der zweiten Anlenkpunkte 38 und 39 ausgerichtet ist und wobei die Schwenkarme 30 und 31 die Schrägseiten des Trapezes ausbilden.

In Figur 4 ist die Ausrichtung der Schwenkvorrichtung 24 bei aufrechter Haltung des Sitzenden dargestellt. Hierbei nimmt das Sitzelement 12 eine im wesentlichen horizontal ausgerichtete Grundstellung ein, da der Schwerpunkt des in der Zeichnung nicht dargestellten Sitzenden zwischen den beiden zweiten Anlenkpunkten 38 und 39 der Schwenkarme 30 bzw. 31 wirkt und sich die auf die beiden ersten Anlenkpunkte 36 und 37 einwirkenden Drehmomente gegenseitig ausgleichen. Verlagert der Sitzende sein Gewicht nach hinten in Richtung auf die Rückenlehne 14, so wird damit der zweite Anlenkpunkt 39 des der Rückenlehne 14 benachbarten Schwenkarms 31 stärker belastet als der zweite Anlenkpunkt 38 des der Vorderkante 13 benachbarten Schwenkarms 30, so daß sich der Schwenkarm 31 und mit ihm der hintere Bereich des Sitzelements 12 absenken während sich der Schwenkarm 30 und mit ihm der vordere Bereich des Sitzelements 12 geringfügig anheben. Durch die Schwenkbewegung der Schwenkarme 30 und 31 wird in den als Torsionsfedern ausgebildeten Schenkeln 28 bzw. 29 eine Torsionsspannung und damit eine elastische Rückstellkraft hervorgerufen, so daß die Schwenkarme 30, 31 mit einer der Gewichtskraft des Sitzenden entgegenwirkenden Gegenkraft beaufschlagt werden. Dies hat eine Abfederung der Schwenkbewegung der Schwenkarme 30, 31 zur Folge. Durch die Verlagerung des Gewichts des Sitzenden in Richtung auf die Rückenlehne 14 nimmt somit das Sitzelement 12 insgesamt eine geneigte Stellung wie in Figur 5 dargestellt ein.

Verlagert der Sitzende sein Gewicht in Richtung auf die Vorderkante 13, so nimmt das Sitzelement 12 eine entsprechende, in der Zeichnung nicht dargestellte, nach vorne geneigte Stellung ein, indem sich der Schwenkarm 30 aufgrund der größeren Belastung des zweiten Anlenkpunkts 38 durch die Gewichtskraft des Sitzenden absenkt, während sich der der Rükkenlehne 14 benachbarte Schwenkarm 31 geringfügig anhebt. Die beiden Gelenke 25, 26 der Schwenkvorrichtung 24 bilden somit insgesamt eine schwingende Aufhängung des Sitzelements 12, das bei aufrechter Haltung des Sitzenden unabhängig von dessen Gewicht eine im wesentlichen horizontale Stellung einnimmt und das durch Gewichtsverlagerung nach vorne und nach hinten geschwenkt werden kann. Dabei ist zum Schwenken keine zusätzliche Kraft erforderlich, da die als Torsionsfedern ausgebildeten Schenkel 28 und 29 in der Grundstellung des Sitzelements 12 keine Kraft auf die Schwenkarme 30 bzw. 31 ausüben.

## Patentansprüche

1. Stuhl mit einem Gestell (18), an dem ein eine Rückenlehne (14) haltendes Sitzelement (12) mittels einer Schwenkvorrichtung (24) horizontal und quer zu seiner Längsachse schwenkbar gehalten ist, wobei die Schwenkvorrichtung (24) ein Gelenk (25, 26) mit zwei einander zugewandten, jeweils an einem ersten Anlenkpunkt (36 bzw. 37) am Gestell (18) und an einem zweiten Anlenkpunkt (38 bzw. 39) am Sitzelement (12) gehaltenen Schwenkarmen (30, 31) umfaßt sowie ein das Sitzelement (12) beim Schwenken mit einer elastischen Rückstellkraft beaufschlagendes Federelement (28, 29), dadurch gekennzeichnet, daß das Federelement als in der Grundstellung des Sitzelements (12) keine Vorspannung aufweisende Torsionsfeder (28, 29) ausgebildet ist.

2. Stuhl nach Anspruch 1, dadurch gekennzeichnet, daß die Anlenkpunkte (36, 37, 38, 39) des Gelenks (25, 26) etwa trapezförmig angeordnet sind, wobei die zweiten Anlenkpunkte (38, 39) ungefähr auf einer Parallelen zur Verbindungslinie der ersten Anlenkpunkte (36, 37) positioniert sind.

3. Stuhl nach Anspruch 2, dadurch gekennzeichnet, daß die Anlenkpunkte (36, 37, 38, 39) ein spiegelsymmetrisches Trapez ausbilden.

4. Stuhl nach Anspruch 2, dadurch gekennzeichnet, daß die Anlenkpunkte (36, 37, 38, 39) ein unsymmetrisches Trapez ausbilden.

5. Stuhl nach Anspruch 4, dadurch gekennzeichnet, daß der Abstand der Anlenkpunkte (37 und 39) des der Rückenlehne (14) benachbarten Schwenkarmes (31) größer ist als der Abstand der Anlenkpunkte (36 und 38) des einer Vorderkante (13) des Stuhls (10) benachbarten Schwenkarmes (30).

6. Stuhl nach einem der voranstehenden Ansprüche, dadurch gekennzeichnet, daß das Federelement (28, 29) unmittelbar auf einen Schwenkarm (30 bzw. 31) einwirkt.

7. Stuhl nach Anspruch 6, dadurch gekennzeichnet, daß jedem Schwenkarm (30, 31) ein Federelement (28 bzw. 29) zugeordnet ist.

8. Stuhl nach einem der voranstehenden Ansprüche, dadurch gekennzeichnet, daß das Federelement (28, 29) einstükkig mit einem Schwenkarm (30 bzw. 31) verbunden ist.

9. Stuhl nach einem der voranstehenden Ansprüche, dadurch gekennzeichnet, daß das Gelenk (25, 26) einstückig ausgebildet ist in Form eines am Sitzelement (12) gehaltenen U-förmigen Bügels (27), dessen beide Schenkel (28, 29) als Torsionsfedern ausgestaltet sind, an die sich nach außen abstehend jeweils ein Schwenkarm (30 bzw. 31) anschließt, dessen freies Ende parallel zu den Schenkeln (28, 29) ausgerichtet ist und einen in eine korrespondierende Bohrung des Gestells (18) eintauchenden Schwenkzapfen (32 bzw. 33) ausbildet.

## Claims

1. A chair with a stand (18), to which a seat element (12) holding a backrest (14) is swivellably retained by means of a swivel device (24) horizontally and transversely to its longitudinal axis, wherein the swivel device (24) comprises a joint (25, 26) with two swivel arms (30, 31) turned towards one another, each retained at a first articulation point (36 or respectively 37) on the stand (18) and at a second articulation point (38 or respectively 39) on the seat element (12) and also a spring element (28, 29) acting with an elastic restoring force on the seat element (12) when swivelling,
**characterised in that** the spring element is constructed as a torsion spring (28, 29) not having any initial tension in the starting position of the seat element (12).

2. A chair according to Claim 1,
**characterised in that** the articulation points (36, 27, 38 29) of the joint (25, 26) are disposed roughly trapezoidally, the second articulation points (38, 39) being positioned roughly on a parallel to the connecting line of the first articulation points (36, 37).

3. A chair according to Claim 2,
**characterised in that** the articulation points (36, 37, 38, 39) form a mirror-symmetrical trapezium.

4. A chair according to Claim 2,
**characterised in that** the articulation points (36, 37, 38, 39) form a non-symmetrical trapezium.

5. A chair according to Claim 4,
**characterised in that** the spacing of the articulation points (37 and 39) of the swivel arm (31) adjacent to the backrest (14) is larger than the spacing of the articulation points (36 and 38) of the swivel arm (30) adjacent to a front edge (13) of the chair (10).

6. A chair according to one of the preceding Claims,
**characterised in that** the spring element (28, 29) acts directly on a swivel arm (30 or respectively 31).

7. A chair according to Claim 6,
**characterised in that** a spring element (28 or 29 respectively) is associated with each swivel arm (30, 31).

8. A chair according to one of the preceding Claims,
**characterised in that** the spring element (28, 29) is connected in one piece with a swivel arm (30 or 31 respectively).

9. A chair according to one of the preceding Claims,
**characterised in that** the joint (25, 26) is constructed in one piece in the form of a U-shaped stirrup (27) retained on the seat element (12), the two legs (28, 29) of which are configured as torsion springs, to each of which a swivel arm (30 or respectively 31) is joined in outwardly protruding manner, the free end of which is aligned parallel to the legs (28, 29) and forms a swivel pin (32 or respectively 33) dipping into a corresponding bore of the stand (18).

## Revendications

1. Chaise comportant une structure porteuse (18) supportant un élément formant siège (12) supportant un dossier (14) et pouvant basculer horizontalement et transversalement par rapport à son axe longitudinal au moyen d'un dispositif de basculement (24), le dispositif de basculement (24) comportant une structure articulée (25, 26) avec deux bras de basculement (30, 31) dirigés l'un vers l'autre et maintenus respectivement au niveau d'un premier point d'articulation (36, resp. 37) à la structure porteuse (18) et au niveau d'un second point d'articulation (38, resp. 39) à l'élément formant siège (12), ainsi qu'un élément formant ressort (28, 29) exerçant sur l'élément formant siège une force de rappel élastique lors du basculement, caractérisée en ce que l'élément formant ressort se présente sous la forme d'un ressort de torsion (28, 29) ne présentant aucune tension initiale comme dans la position de base de l'élément formant siège (12).

2. Chaise selon la revendication 1, caractérisée en ce que les points d'articulation (36, 37, 38, 39) de la structure articulée (25, 26) sont agencés de façon à former approximativement un trapèze, les deux points d'articulation (38, 39) étant positionnés sensiblement sur une parallèle à la ligne reliant les premiers points d'articulation (36, 37).

3. Chaise selon la revendication 2, caractérisée en ce que les points d'articulation (36, 37, 38, 39) forment un trapèze à symétrie en miroir.

4. Chaise selon la revendication 2, caractérisée en ce que les points d'articulation (36, 37, 38, 39) forment un trapèze asymétrique.

5. Chaise selon la revendication 4, caractérisée en ce que l'écartement des points d'articulation (37 et 39) du bras de basculement (31) du côté du dossier (14) est supérieur à l'écartement des points d'articulation (36 et 38) du bras de basculement (30) du côté d'un bord avant (13) de la chaise (10).

6. Chaise selon l'une des revendications précédentes, caractérisée en ce que l'élément formant ressort (28, 29) agit directement sur un bras de basculement (30, resp. 31).

7. Chaise selon la revendication 6, caractérisée en ce qu'un élément formant ressort (28, resp. 29) est associé à chaque bras de basculement (30, 31).

8. Chaise selon l'une des revendications précédentes, caractérisée en ce que l'élément formant ressort (28, 29) est relié d'une seule pièce avec un bras de basculement (30, resp. 31).

9. Chaise selon l'une des revendications précédentes, caractérisée en ce que la structure articulée (25, 26) est d'une seule pièce, et se présente sous la forme d'une pièce (27) recourbée en U et maintenue à l'élément formant siège (12), dont les deux branches (28, 29) se présentent sous la forme de ressorts de torsion à chacun desquels se raccorde un bras de basculement (30 resp. 31) s'écartant vers l'extérieur et dont l'extrémité libre est orientée parallèlement aux branches (28, 29) et forme un tenon (32 resp. 33) pénétrant dans un alésage correspondant de la structure porteuse (18).
